# FASCICULE DE BREVET EUROPEEN

(11) **EP 0 087 351 B1**
(45) Date de publication et mention de la délivrance du brevet: **24.09.1986**
(21) Numéro de dépôt: 83400287.5
(22) Date de dépôt: 10.02.1983
(51) Int. Cl.: E01F 13/00

(54) **Dispositif de blocage d'acces appliqué notamment aux parkings privés**
Vorrichtung zum Sperren der Zufahrt, insbesondere für Privatparkplätze
Device for blocking the access, particularly for individual parking spaces

(30) Priorité: 19.02.1982 FR 8202985
(43) Date de publication de la demande: 31.08.1983
(73) Titulaire: Papone, Alain, F-06600 Antibes (FR)
(72) Inventeur: Lions, Georges, F-06600 Antibes (FR); Papone, Alain, F-06600 Antibes (FR)
(74) Mandataire: Hautier, Jean-Louis

## Description

La présente invention concerne la possibilité de réserves d'emplacements types parking à voiture à l'air libre ou couvert, parking ou garage pour remorques, caravanes etc..., la possibilité de barrière de neutralisation des accès de voies réservées à un usage d'urgence tels que, corps de Sapeurs pompiers, premier secours..., de voie piétonne, de voie d'accès à un garage collectif, d'allée cavalière ou forestière et en général à toutes voies d'accès privées ou réservées à une collectivité ou un usage particulier.

A l'heure actuelle, il existe sur le marché des dispositifs de réserve et de blocage de places de stationnement, mais ils ont pour la plupart et notamment pour le brevet français n° 2.413.856, l'inconvénient d'être détériorés lors de simples manoeuvres et ce du fait qu'il n'ont qu'un seul ancrage au sol. Ceux qui ont plusieurs points d'ancrage se trouvent, pour leur part, déformés au moindre choc car il n'est prévu aucun point de retenue.

Il existe également un brevet FR - A-2.120.398 qui décrit un dispositif de blocage d'accès appliqué notamment aux parkings privés qui est constitué par un arceau ayant à sa base deux axes colinéaires distincts (8) fixés au sol par des pattes de scellement, et relié à sa partie supérieure à un coulisseau formé de deux tubes (6, 7) de différents diamètres permettant de coulisser l'un dans l'autre.

La présente invention pallie les inconvénient des dispositifs connus par un dispositif constitué d'un ensemble mobile avec dea pièces peu fragiles en mouvement, ce qui permet de soutenir les chocs, la puissance des dits chocs étant répartie sur toute la surface dudit dispositif, notamment en cas de choc frontal ou latéral. En cas de choc sur l'aire de stationnement lors d'une manoeuvre en marche-arrière par exemple, le dispositif basculera sans perdre de son efficacité et sans être détérioré.

Ce dispositif de blocage d'accès résoud les problèmes grâce aux caractéristiques mentionnées dans la partie caractérisante de la revendication 1. Des modes préférés de réalisation sont définis dans les revendications 2-7. Le tout en position fermé réalise un ensemble rigide formant une structure suffisamment élevée pour éviter le passage d'un véhicule.

Il est donné à titre d'exemple non limitatif un mode de réalisation se référant aux dessins annexés.
La figure 1 est une vue en perspective.
La figure 2 est une vue du dessus en position ouverte.
La figure 3 est une vue de profil en position ouverte.
La figure 4 est une vue de profil en position fermée avec basculement.
La figure 5 principe de verrouillage par barillet.
La figure 6 principe de verrouillage par cadenas.
La figure 1, reprise point par point, donne le mode de réalisation, et une meilleure compréhension des détails techniques est apportée par les figures 2 à 6.

L'ensemble articulé comprend deux tubes en acier cintré formant des arceaux indépendants de forme géométrique et notamment soit triangulaire (1, 2) soit rectangulaire (1, 2) sur lesquels sont soudés en partie extrême, dans le sens transversal, deux sections de tube servant de bague de rotation (7). Une section de tube d'un diamètre extérieur, inférieur au diamètre intérieur des bagues, sert d'axe (8) sur lequel est soudé, en partie extérieure, un fer plat fendu dans sa partie inférieure et servant de patte de scellement (9); ces deux arceaux sont reliés à leur partie supérieure par un coulisseau réalisé également avec deux tubes emboités dont un d'un diamètre intérieur, supérieur au diamètre extérieur (3) de celui coulissant à l'intérieur (4).

A leur extrémité, est soudée une section de tube, soudée transversalement (5), section ayant un diamètre intérieur suffisant pour permettre le passage et la rotation sans gêne des arceaux. Ces deux tubes soudés servent d'articulation et sont retenus sur place, sur les arceaux, par deux arrêtoirs en fer plat soudés de chaque côté (10). Le passage du barillet est réalisé en perçant le tube extérieur dans sa partie supérieure (11) et le tube intérieur de part en part (6) (voir les explications détaillées fig 5); ou bien il est mis en place un cadenas en perçant les deux tubes de part en part (fig. 6); l'ensemble scellé au sol par ces deux pattes forme un dispositif de blocage d'accès très solide, étant bien appuyé sur le sol, il résiste aux fortes pressions latérales et se dérobe lors d'une fausse manoeuvre de face (voir fig. 4).

Ce dispositif permet une protection efficace de tout parking, garage, boxe, passage collectif ou privé d'une manière simple, rapide et fiable.

Il apporte les avantages suivants:
- une simplicité de réalisation
- il s'agit de sections de pièces en mouvement peu fragiles
- une facilité de pose
- un appui plus équilibré, en position fermée, donnant à l'ensemble une plus grande résitance, des torsions évitées grâce à son pivotement sur les axes scellés dans le cas d'un choc ou d'une manoeuvre involontaire.
- en position ouverte, toutes les parties reposant parfaitement sur le sol évitent toutes dégradations dans le cas d'un passage d'une roue lors d'une manoeuvre, aucune partie tranchante ou acérée provoquant la dégradation d'un pneumatique.
- d'un prix de revient peu élevé de par la simplicité de sa réalisation.

## Revendications

1. Dispositif de blocage d'accès appliqué notamment aux parkings privés, comportant un arceau ayant à sa base deux axes colinéaires distincts (8) fixés au sol, par des pattes de scellement, relié à sa partie supérieure à un coulisseau formé de deux tubes (3, 4) de différents diamètres permettant de coulisser l'un dans l'autre caractérisé par le fait qu'il est réalisé par deux arceaux indépendants (1, 2) reliés entre eux par deux axes colinéaires distincts (8) à leur partie inférieure et, à leur partie supérieure par un coulisseau de deux tubes (3,4); les deux arceaux (1, 2) sont reliés à leur partie inférieure par deux axes (8) fixés au sol par deux pattes de scellement (9); à leur partie supérieure, les arceaux sont reliés entre eux par ledit coulisseau formé de deux tubes (3,4), de différents diamètres, permettant de coulisser l'un dans l'autre de telle sorte q'une fois verrouillé, l'ensemble peut effectuer une rotation permettant un déplacement à 180° par rapport aux axes colinéaires du point de contact avec le sol d'un des arceaux tout en gardant sa fonction et son utilité.

2. Dispositif de blocage d'accès selon la revendication 1, caractérisé en ce que les arceaux sont de forme géométrique et qu'ils peuvent être soit rectangulaires soit triangulaires, avec des angles arrondis ou non.

3. Dispositif de blocage d'accès selon la revendication 1, caractérisé en ce que les parties extrêmes des arceaux comportent des sections de tubes soudés qui servent de bague de rotation (7).

4. Dispositif de blocage d'accès selon la revendication 3 caractérisé en ce que la bague de rotation (7) comporte, à l'intérieur, un axe (8) sur lequel est soudé un fer plat (9) servant de patte de scellement.

5. Dispositif de blocage d'accès selon la revendication 1, caractérisé en ce que les tubes (3,4) se terminent par une section de tube soudé transversalement (5), ce qui permet la rotation des arceaux.

6. Dispositif de blocage d'accès selon la revendication 5, caractérisé en ce que les tubes (5) sont retenus en place par des arrêtoirs (10) soudés de part et d'autre ce qui assure un maintien précis dans l'axe du coulisseau (3,4).

7. Dispositif de blocage d'accès selon la revendication 1, caractérisé en ce que la fermeture peut être constituée par l'intermédiaire d'un barrillet nécessitant une ouverture de passage située dans le tube extérieur (3) en sa partie supérieure, et dans le tube intérieur de part en part de celui-ci.

## Patentansprüche

1. Vorrichtung zum Sperren der Zufahrt, insbesondere für Privatparkplätze, mit einem Bügel, der an seinem Unterteil zwei kolineare getrennte Achsen (8) aufweist, die durch Kopfanker am Boden befestigt sind, und der an seinem Oberteil mit einer Gleitführung verbunden ist, die durch zwei ineinander verschiebbare Rohre (3,4) mit unterschiedlichem Durchmesser gebildet ist,
dadurch gekennzeichnet,
daß sie durch zwei voneinander unabhängige Bügel (1, 2) gebildet ist, die an ihrem Unterteil durch zwei kolineare getrennte Achsen und an ihrem Oberteil durch eine aus zwei Rohren (3,4) bestehende Gleitführung miteinander verbunden sind, wobei die beiden Bügel (1, 2) an ihrem Unterteil durch zwei kolineare getrennte Achsen (8) verbunden sind, die durch zwei Kopfanker (9) am Boden befestigt sind, wobei die Bügel an ihrem Oberteil durch die Gleitführung miteinander verbunden sind, die aus zwei Rohren (3,4) mit unterschiedlichen Durchmessern besteht, die derart ineinander verschiebbar sind, daß die einmal verriegelte Anordnung unter völliger Beibehaltung ihrer Funktion und ihrer Brauchbarkeit eine Drehung ausführen kann, die eine Bewegung um 180° gegenüber den kolinearen Achsen des Berührungspunkts eines der Bügel mit dem Boden gestattet.

2. Vorrichtung zum Sperren der Zufahrt nach Anspruch 1,
dadurch gekennzeichnet,
daß die Bügel eine geometrische Form haben, wobei sie rechteckig oder dreieckig mit abgerundeten oder nicht abgerundeten Ecken ausgebildet sein können.

3. Vorrichtung zum Sperren der Zufahrt nach Anspruch 1,
dadurch gekennzeichnet,
daß die Endteiie der Bügel Abschnitte aus geschweißten Rohren haben, die als Drehring (7) dienen.

4. Vorrichtung zum Sperren der Zufahrt nach Anspruch 1,
dadurch gekennzeichnet,
daß die Drehringe (7) innen eine Achse (8) aufweisen, auf die ein als Kopfanker dienendes Flacheisen (9) geschweißt ist.

5. Vorrichtung zum Sperren der Zufahrt nach Anspruch 1,
dadurch gekennzeichnet,
daß die Rohre (3,4) in einem quer angeschweißten Rohrabschnitt (5) enden, was die Drehung der Bügel ermöglicht.

6. Vorrichtung zum Sperren der Zufahrt nach Anspruch 5,
dadurch gekennzeichnet,
daß die Rohre durch beiderseits angeschweißte Anschläge (10) an ihrem Platz gehalten werden, was ein genaues Halten in der Achse der Gleitführung (3,4) gestattet.

7. Vorrichtung zum Sperren der Zufahrt nach Anspruch 1,
dadurch gekennzeichnet,
daß der Verschluß durch einen Schließzylinder gebildet sein kann, der eine Durchtrittsöffnung im äußeren Rohr (3) an dessen Oberteil und im inneren Rohr beiderseits hiervon benötigt.

## Claims

1. A device for blocking the access, particularly for individual parking spaces, including a bow with two colinear separate shafts secured in the ground by anchoring straps and connected with its upper portion to a sliding guide formed by two tubes (3,4) of differing diameters telescopically slidable one within the other,
characterized in
that it is formed by two independent bows (1, 2) connected to one another at their lower portions by two colinear separate shafts (8) and at their upper portions by a sliding guide consisting of two tubes (3,4), said two colinear separate shafts (8) secured in the ground by two anchoring straps (3) and said bows being connected to one another at their upper portions by said sliding guide consisting of two tubes (3, 4) of differing diameters slidable one within the other such that the arrangement, once locked, is capable of performing a rotation permitting movement through 180° relative to the shafts, which are colinear with the point of contact of one of said bows with the ground, while said arrangement fully retains its function and usefulness.

2. Device for blocking the access according to claim 1,
characterized in
that the bows have a geometrical configuration which may be rectangular or triangular with rounded or nonrounded corners:

3. Device for blocking the access according to claim 1,
characterized in
that the end portions of the bows have sections of welded tubes serving as rotary rings (7).

4. Device for blocking the access according to claim 1,
characterized in
that the rotary ring (7) has in the interior a shaft (8) to which a flat piece of iron (9) serving as anchoring strap is welded.

5. Device for blocking the access according to claim 1,
characterized in
that the tubes (3,4) end in a tube section (5) welded thereacross so as to permit rotation of the bows.

6. Device for blocking the access according to claim 5,
characterized in
that the tubes are held in position by abutments (10) welded thereto on both sides so as to permit precise maintenance thereof in the axis of the sliding guide (3,4).

7. Device for blocking the access according to claim 1,
characterized in
that the closure can be formed by a locking cylinder which requires a through-hole in the external tube (3) in the upper portion thereof and in the internal tube on both sides thereof.
